# EUROPÄISCHE PATENTSCHRIFT

(11) **EP 0 212 231 B1**
(45) Veröffentlichungstag und Bekanntmachung des Hinweises auf die Patenterteilung: **21.11.1991**
(21) Anmeldenummer: 86109575.0
(22) Anmeldetag: 12.07.1986
(51) Int. Cl.: H01H 9/06

(54) **Betätigungsvorrichtung für einen Schalter, insbesondere an einer Handwerkzeugmaschine**
Operating device for a switch, particularly on a portable machine tool
Dispositif d'actionnement pour un commutateur, en particulier sur une machine-outil à main

(30) Priorität: 10.08.1985 DE 3528741
(43) Veröffentlichungstag der Anmeldung: 04.03.1987
(73) Patentinhaber: ROBERT BOSCH GMBH, 70442 Stuttgart (DE)
(72) Erfinder: Stäbler, Manfred, D-7022 Leinfelden-Echterdingen (DE); Barth, Walter, D-7022 Leinfelden-Echterdingen (DE); Helm, Winfried, D-7022 Leinfelden-Echterdingen (DE)

(56) Entgegenhaltungen:
- DE-A- 3 023 691
- DE-A- 3 201 744
- DE-B- 2 629 446

## Beschreibung

### Stand der Technik

Die Erfindung geht aus von einer Betätigungsvorrichtung nach dem Oberbegriff des Anspruchs 1. Eine solche Betätigungsvorrichtung ist schon bekannt aus der DE-OS 30 23 691 und hat verschiedene Vorteile. Das Bedienmittel dieser Betätigungsvorrichtung rastet am Ende seines Einschaltverschiebeweges mit Unterstützung seiner Rückführfeder in eine Rastendlage ein und wird dort durch die Wirkung seiner Rückführfeder gehalten. Der Schalter bleibt demnach in Einschaltstellung, bis der Bedienende bewußt die Rastverbindung des Bedienmittels mit seiner Führung, z.B. dem Gehäuse einer Werkzeugmaschine, löst. Solche Betätigungsvorrichtungen sind aber nicht geeignet als sogenannte Totmannschalter, deren Bedienmittel lediglich losgelassen werden müssen um den Schalter in Ausschaltstellung kommen zu lassen. Andererseits sind bekannte Totmannschalter deshalb nachteilig, weil sie während der gesamten Einschaltdauer gegen die Wirkung der Rückführfeder in Einschaltstellung gehalten werden müssen. Für das sichere Rückstellen ist die Kraft der Rückführfeder so groß, daß der Bedienende beim Festhalten des Bedienmittels schnell ermüdet. Es kommt dadurch zum unbeabsichtigten Ausschalten der Handwerkzeugmaschine. Mindestens muß der Bedienende öfter Ruhepausen einlegen, die aufgrund der sonstigen Arbeitsbelastung nicht erforderlich wären. Für den Konstrukteur von Schalterbetätigungsvorrichtungen für Handwerkzeugmaschinen ergibt sich die weitere Schwierigkeit, daß es für einige Maschinen dieser Art zweckmäßig ist, Bedienmittel einzusetzen, die nur bewußt aus ihrer Einschaltstellung zu lösen sind, für andere Maschinen oder Einsatzzwecke aber die Totmann-Funktion gefordert wird. Er muß deshalb für die verschiedenen Zwecke verschiedene Betätigungsvorrichtungen fertigen und auf Lager halten lassen. Das macht die Herstellung und die Lagerhaltung relativ aufwendig.

Aus der DE-OS 32 01 744 ist ein Schalter bekannt, der durch Wenden einer Rastplatte entweder als Rast- oder als Totmannschalter wirkt. Die Rastplatte weist eine geneigte Rastfläche auf, gegen die ein Taster des Schaltschiebers im Falle des Totmannschalters anstößt.

### Vorteile der Erfindung

Die im Anspruch 1 definierte erfindungsgemäße Betätigungsvorrichtung hat den Vorteil, daß sie einen Totmannschalter schafft, der praktisch ermüdungsfrei in seiner Einschaltstellung gehalten werden kann. Weiter, daß sie beste Voraussetzungen schafft mit einer geringfügigen Veränderung des Bedienmittels eine nur bewußt in Abschaltstellung bringbare Betätigungsvorrichtung in eine als Totmannschalter arbeitende Betätigungsvorrichtung umzuwandeln. Durch die Rampe genügt ein leichter Druck auf das Bedienmittel quer zu dessen Einschaltvorrichtung, um die Einschaltstellung aufrechtzuerhalten. Dabei kann die erforderliche Haltekraft durch Auswahl der Rampenneigung variiert werden.

Durch die in den Unteransprüchen aufgeführten Maßnahmen sind vorteilhafte Weiterbildungen und Verbesserungen der im Hauptanspruch angegebenen Betätigungsvorrichtung möglich. Durch die Anordnung zweier rampenbildender Rippen und das Anordnen einer Rastvertiefung im Gehäuse und einer Rastnase am Bedienmittel, die bei der Montage abgebrochen werden kann, erübrigt sich die getrennte Lagerhaltung zweier für die verschiedenen Einsatzzwecke benötigten Bedienmittel. Falls für den vorgesehenen Schalter die Totmann-Funktion gewünscht ist, wird die Rastnase am Bedienmittel einfach abgebrochen. Dieses Bedienmittel arbeitet dann in der erfindungsgemäßen Weise mit den Rampen zusammen. Wird die Rastnase am Bedienmittel belassen, so arbeitet die Betätigungsvorrichtung in der beschriebenen Form mit die Einschaltstellung bis zum willkürlichen Lösen aufrechterhaltender Rückführfeder.

### Zeichnung

Zwei Ausführungsbeispiele des Erfindungsgegenstandes sind in der Zeichnung dargestellt und in der nachfolgenden Beschreibung näher erläutert. Es zeigen Figur 1 einen Längsschnitt durch eine erfindungsgemäße Betätigungsvorrichtung mit einem mit einer Rastnase versehenen Bedienmittel, Figur 2 eine Seitenansicht zu Figur 1, Figur 3 einen Längsschnitt wie Figur 1 mit einem Bedienmittel, von dem die Rastnase abgebrochen wurde, Figur 4 eine Seitenansicht zu Figur 3 und Figur 5 einen Längsschnitt wie Figur 3 die eine andere Ausbildung der Halteflächen der Rampen zeigt.

### Beschreibung der Ausführungsbeispiele

Ein Gehäuse 1 einer Handwerkzeugmaschine nimmt einen Schalter 2, ein Gestänge 3, eine Rückführfeder 4 und deren Widerlager 5 auf. In eine Bohrung 6 eines Mitnehmerzapfens 7 eines Bedienmittels 8 greift das freie Ende der Rückführfeder 4 ein. An dem vom Schalter 2 abgewendeten Ende des Gestänges 3 ist eine Ausnehmung 9. Diese Ausnehmung 9 kann vom Mitnehmerzapfen 7 durchgriffen werden. Der Mitnehmerzapfen 7 durchgreift weiter einen Führungsschlitz 10 in einer Gehäusewand 11 an deren Außenfläche sich das Bedienmittel 8 anlegt. Ein Schaltfinger 12 des Schalters 2 durchgreift eine Ausnehmung 13 im schalterseitigen Ende des Gestänges 3.

Eine Rastöffnung 14 in der Gehäusewand 11 ist für den Eingriff einer Rastnase 15 des Bedienmittels 8 passend ausgebildet. Beiderseits des Führungsschlitzes 10 und der Rastöffnung 14 sowie anschließend an die Rastöffnung 14 sind Rippen 16 angeordnet, die eine in Einschaltrichtung für den Schalter 2 geneigte Rampe 17 haben. Die beiden Rippen 16 werden vom Bedienmittel 8 übergriffen, das zur Gehäusewand 11 hin hohl ist. Die vordere Wand des Bedienmittels 8 ist als Stützwand 18 bezeichnet, weil sich mit ihr das Bedienmittel 8 auf den Rippen 16 abstützt.

Im Ausführungsbeispiel nach den Figuren 1 bis 4 stützt sich die Stützwand 18 in der in Figur 1 gezeigten Einschaltstellung auf den Rippen 16 ab. Außerdem gleitet die Stützwand 18 beim Verschieben des Bedienmittels 8 in Richtung seiner Einschaltstellung (Pfeil 19) über die Rippen 16 und deren geneigte Rampen 17, bis die Rastnase 15 des Bedienmittels 8 nach den Figuren 1 und 2 auf die Außenfläche der Gehäusewand 11 trifft und über diese gleitend schließlich in die Rastöffnung 14 einfällt. Die in Richtung eines Pfeiles 20 in Gegenrichtung ziehende Rückführfeder 4 unterstützt dabei die Einrastbewegung durch das von ihr erzeugte Kippmoment.

Dieses Kippmoment bewirkt auch, daß die Rückführfeder 4 die Rastnase 15 im Eingriff in die Rastöffnung 14 hält, bis der Bedienende diese Rastverbindung durch Drücken auf das der Stützwand 18 gegenüberliegende Ende des Bedienmittels 8 löst (siehe Figuren 1 und 2).

Das gleiche Ausführungsbeispiel mit der Ausführung des Bedienmittels 8 nach den Figuren 3 und 4 wirkt als Totmannschalter. Unterstützt durch eine Kerbe 21 an der Wurzel der Rastnase 15 wurde hier die Rastnase 15 abgebrochen. In Einschaltstellung des so veränderten Bedienmittels 8 liegt die Stützwand 18 an den Rampen 17 an. Der Zug der Rückführfeder 4 vermag das Bedienmittel 8 solange nicht über die Rampen 17 und den übrigen Bereich der Rippen 16 zu ziehen, solange der Bedienende das Bedienmittel 8 zur Gehäusewand 11 hin drückt. Die für diesen Druck senkrecht zur Schaltbewegung aufzubringende Kraft ist wesentlich geringer als die Kraft mit der die Rückführfeder 4 direkt überwunden werden kann. Sie hängt ab vom Neigungswinkel der Rampen 17 und dem Reibungskoeffizienten für die Reibung zwischen der Auflagefläche der Stützwand 18 und den Rampenflächen. Entfällt dieser Druck auf das Bedienmittel 8 (Figur 3), so zieht die Rückführfeder 4 das Bedienmittel 8 über die Rampen 17 und den restlichen Rücken der Rippen 16 zurück in die Abschaltstellung des Schaltfingers 12 des Schalters 2.

Im Ausführungsbeispiel nach Figur 5 ist der Aufbau der Betätigungsvorrichtung bis auf die Gestaltung von Rampen 22 gleich dem der Vorrichtung nach den Figuren 1 bis 4. In Figur 5 ist ein Bedienmittel 8 gezeigt, bei dem die Rastnase 15 abgebrochen ist. Die Rampen 22 haben zwei Querrillen 23, die schmaler sind als die Stützwand 18 dick ist. Bei der Benutzung des Ausführungsbeispiels nach Figur 5 als Totmannschalter greift die innere Kante der Stützwand 18 in eine der Querrillen 23 ein, solange der Bedienende senkrecht auf das Bedienmittel 8 drückt. Dabei ist die erforderliche Haltekraft noch geringer als im Falle gemäß Figur 3, weil nur das Kippmoment zu überwinden ist. Entfällt der Druck auf das Bedienmittel 8, kippt dieses Bedienmittel unter dem Zug der Rüchführfeder 4 solange um die untere Kante der Stützwand 18, bis die scharfe Innenkante aus der Querrille 23 herausgehoben ist, in die sie eingegriffen hatte. Danach gleitet die Stützfläche der Stützwand 18 ungehindert über die Rampen 17 hinweg. Auch so wird der Schaltfinger 12 des Schalters 2 in seine Abschaltsstellung gebracht.

## Patentansprüche

1. Betätigungsvorrichtung für einen Schalter, insbesondere an einer Handwerkzeugmaschine, bei der das Bedienmittel (8) in der Einschaltrichtung des Schalters (2) verschiebbar, in der Einschaltstellung dieses Schalterstin (2) in eine Halteposition kippbar und durch Federkraft in die Ausschaltstellung zurückführbar ist, wobei die Kippachse dieses Bedienmittels (8) in den Bereich zwischen der Angriffsstelle (6) der Rückführfeder (4) am Bedienmittel und den Griffflächen am Bedienmittel (8) gelegt ist, so daß die Rückführfeder (4) in die Halteposition hinein auch kippend auf das Bedienmittel einwirkt, dadurch gekennzeichnet, daß dem Bedienmittel (8) eine Rampe (17) am Maschinengehäuse (1) zugeordnet ist, die in Einschaltrichtung abfallend so geneigt ist, daß sich die in Einschaltrichtung vorderen Stützwand (18) des Bedienmittels (8) an ihr abstützen kann, ohne daß diese Rampe (17) das vom Bedienenden freigegebene Bedienmittel (8) gegen die Kraft der Rückführfeder (4) in Einschaltstellung halten kann.

2. Betätigungsvorrichtung nach Anspruch 1, dadurch gekennzeichnet, daß durch zwei nebeneinander liegende Rippen (16) je eine Rampe (17) gebildet ist, und daß unmittelbar vor diesen Rippen (16) eine Rastvertiefung (14) und am Bedienmittel (8) eine Rastnase (15) zum Einrasten in die Rastvertiefung (14) nach dem vorbekannten Stand der Technik angeordnet ist.

3. Betätigungsvorrichtung nach Anspruch 2, dadurch gekennzeichnet, daß die Vorderkante der Rampen (17) und die Hinterkante der Rastvertiefung (14) in einer Ebene liegen.

4. Betätigungsvorrichtung nach Anspruch 2, dadurch gekennzeichnet, daß die Rastnase (15) an ihrer Wurzel eingekerbt (21) ist, so daß die Rastnase (15) an dieser Stelle abgebrochen werden kann.

5. Betätigungsvorrichtung nach Anspruch 1, dadurch gekennzeichnet, daß die Rampe (17) mindestens eine Querrille (23) hat, deren Breite geringer ist als die Wandstärke der vorderen Stützwand (18) des Bedienmittels (8), so daß die vordere Stützwand (18) beim Rückführen des Bedienmittels (8), wenn dieses um seine Unterkante gekippt ist, über diese Querrillen (23) gleiten kann.

## Claims

1. Actuating device for a switch, especially on a hand-operated machine tool, in which the operating means (8) is displaceable in the switching-on direction of the switch (2), is tiltable into a holding position in the switched-on position of this switch (2) and is returnable into the switched-off position as a result of spring force, the tilting axis of this operating means (8) being placed in the region between the engagement point (6) of the return spring (4) on the operating means and the gripping faces on the operating means (8), so that the return spring (4) acts on the operating means so as also to tilt it into the holding position, characterised in that the operating means (8) is assigned a ramp (17) which is located on the machine housing (1) and which is so inclined downwards in the switching-on direction that the supporting wall (18) of the operating means (8), at the front in the switching-on direction, can be supported on it, without this ramp (17) being capable of holding the operating means (8) released by the operator in the switched-on position counter to the force of the return spring (4).

2. Actuating device according to Claim 1, characterised in that a ramp (17) is formed in each case by two ribs (16) lying next to one another, and in that arranged immediately in front of these ribs (16) are a catch recess (14) and, on the operating means (8), a catch nose (15) for engagement into the catch recess (14) according to the known state of the art.

3. Actuating device according to Claim 2, characterised in that the front edge of the ramps (17) and the rear edge of the catch recess (14) lie in one plane.

4. Actuating device according to Claim 2, characterised in that the catch nose (15) is notched (21) at its root, so that the catch nose (15) can be broken off at this point.

5. Actuating device according to Claim 1, characterised in that the ramp (17) has at least one transverse groove (23), the width of which is smaller than the wall thickness of the front supporting wall (18) of the operating means (8), so that the front supporting wall (18) can slide over these transverse grooves (23) during the return of the operating means (8) when the latter is tilted about its lower edge.

## Revendications

1. Dispositif d'actionnement pour un commutateur, en particulier sur une machine-outil à main, dispositif dans lequel le moyen de commande (8) est susceptible d'être déplacé dans la direction d'enclenchement du commutateur (2) et, dans cette position d'enclenchement de ce commutateur (2), est susceptible de basculer dans une position de maintien et est susceptible d'être ramené en arrière dans la position de déclenchement sous l'action d'un ressort, tandis que l'axe de basculement de ce moyen de commande (8) est placé dans la zone entre le point d'attaque (6) du ressort de rappel (4) sur le moyen de commande et les surfaces d'actionnement sur le moyen de commande (8), de sorte que le ressort de rappel (4), dans la position de maintien, agit aussi dans le sens du basculement sur le moyen de commande, dispositif d'actionnement caractérisé en ce qu'au moyen de commande (8) est associée sur le carter (1) de la machine une rampe (17) qui, dans la direction d'enclenchement, tombe avec une inclinaison telle que la paroi de soutien antérieure (18) du moyen de commande (8) dans la direction d'enclenchement peut prendre appui sur cette rampe (17), sans toutefois que celle-ci puisse maintenir dans la position d'enclenchement, contre l'action du ressort de rappel (4), le moyen de commande (8) libéré par l'opérateur.

2. Dispositif d'actionnement selon la revendication 1, caractérisé en ce que deux nervures (16) placées l'une à côté de l'autre comportent chacune une rampe (17) et qu'immédiatement devant ces nervures (16) est disposée une cavité d'encliquetage (14) tandis que sur le moyen de commande (8) est disposé un bec d'encliquetage (15) pour permettre l'encliquetage dans la cavité (14) selon l'état précédemment connu de la technique.

3. Dispositif d'actionnement selon la revendication 2, caractérisé en ce que le bord antérieur des rampes (17) et le bord postérieur de la cavité d'encliquetage (14) sont dans un même plan.

4. Dispositif d'actionnement selon la revendication 2, caractérisé en ce que le bec d'encliquetage (15) est encoché en (21) à sa racine, de sorte que ce bec d'encliquetage (15) peut être rompu à cet endroit.

5. Dispositif d'actionnement selon la revendication 1, caractérisé en ce que la rampe (17) comporte au moins une rainure transversale (23) dont la largeur est inférieure à l'épaisseur de la paroi de soutien antérieure (18) du moyen de commande (8), si bien que cette paroi antérieure de soutien (18) peut glisser par dessus cette rainure transversale (23) lors du retour en arrière du moyen de commande (8), lorsque celui-ci est basculé autour de son bord inférieur.
